# FASCICULE DE BREVET EUROPEEN

(11) **EP 2 258 597 B1**
(45) Date de publication et mention de la délivrance du brevet: **16.10.2013**
(21) Numéro de dépôt: 10305582.8
(22) Date de dépôt: 02.06.2010
(51) Int. Cl.: B61F 5/52

(54) **Bogie de véhicule ferroviaire articulé**
Fahrwerk für Schienenfahrzeug
Railway Bogie

(30) Priorité: 05.06.2009 FR 0953726
(43) Date de publication de la demande: 08.12.2010
(73) Titulaire: ALSTOM Transport SA, 92300 Levallois-Perret (FR)
(72) Inventeur: Rodet, Alain, 71100 Chalon sur Saône (FR)
(74) Mandataire: Jacobson, Claude

(56) Documents cités:
- EP-A- 0 277 929
- EP-A- 0 409 128
- CH-A- 225 097
- GB-A- 2 033 857

## Description

La présente invention concerne un bogie de véhicule ferroviaire du type comprenant deux paires de roues, les roues d'une paire étant reliées l'une à l'autre par un arbre pour former un essieu, lesdits essieux étant reliés l'un à l'autre par un châssis comprenant deux demi-châssis, chaque demi-châssis comprenant deux longerons reliés l'un à l'autre par une traverse, lesdits longerons reposant sur un desdits essieux, les traverses des demi-châssis étant articulées l'une par rapport à l'autre par un moyen d'articulation de sorte à permettre une rotation d'un demi-châssis par rapport à l'autre autour d'un axe sensiblement longitudinal.

L'invention concerne également un véhicule ferroviaire comprenant un tel bogie.

Les bogies de véhicules ferroviaires doivent pouvoir franchir des gauches, c'est-à-dire pouvoir présenter des points d'appuis au sol qui ne sont pas dans un même plan de roulement, car les voies peuvent présenter des défauts, appelés « gauches ».

Lorsque le bogie est de type « châssis rigide », c'est principalement la souplesse de la suspension entre les essieux et le châssis de bogie qui permet de limiter les déchargements de roue lors de franchissement de gauches de voie. Lorsque le bogie est de type « châssis articulé », comme par exemple le bogie décrit dans le document EP 0 409 128, c'est l'articulation de deux demi-châssis autour d'un axe transversal qui permet de limiter les déchargements de roue induits par les défauts de voie, voir également le document EP 0 277 929 A1.

Un châssis rigide exige cependant la présence d'une suspension primaire, c'est-à-dire d'une suspension disposée entre les essieux et le châssis de bogie, pour reprendre les gauches, suspension qui est encombrante et lourde. Un châssis articulé peut ne pas présenter de suspensions primaires car les déformations sous gauches sont reprises par l'articulation du châssis. Cette solution permet ainsi de gagner du poids et est économiquement plus intéressante.

Le châssis du bogie est soit du type « extérieur », lorsque les longerons sont disposés à l'extérieur des roues, en général en reposant sur des boites d'essieu disposées à l'extérieur des roues ou au contraire du type « intérieur » lorsque les longerons sont disposés à l'intérieur des roues, c'est-à-dire entre les roues, sur des boites d'essieux également disposées à l'intérieur des roues. Un châssis intérieur permet de réduire la masse du bogie et de réduire ses coûts de fabrication. Un tel châssis permet également de loger les étriers de freins à l'extérieur du châssis, ce qui améliore l'accessibilité à ces étriers pour un éventuel démontage.

Le châssis extérieur est plus encombrant et ajoute une masse importante au véhicule ferroviaire. Cependant, il permet de loger un moteur plus gros et plus puissant entre les roues, puisque les boites d'essieux situées à l'extérieur des roues libère de la place entre les roues.

L'un des buts de l'invention est de pallier ces inconvénients en proposant un bogie peu encombrant et de masse réduite.

A cet effet, l'invention concerne un bogie du type précité, dans lequel chaque longeron d'un demi-châssis est relié à un longeron de l'autre demi-châssis par une bielle montée de façon articulée autour d'axes sensiblement transversaux sur lesdits longerons, ladite bielle s'étendant au moins en partie dans un plan horizontal décalé en hauteur par rapport au plan horizontal passant par le moyen d'articulation.

Selon d'autres caractéristiques du bogie :
- un moteur est fixé à la traverse d'un demi-châssis, ledit moteur s'étendant entre les roues de l'essieu sur lequel repose ledit demi-châssis et entraînant la rotation dudit essieu ;
- les longerons d'un demi-châssis reposent sur un des essieux par l'intermédiaire d'au moins une suspension primaire permettant un déplacement relatif vertical de l'essieu par rapport au demi-châssis reposant sur ledit essieu ;
- les longerons de chaque demi-châssis reposent sur des boîtes d'essieu de chaque essieu, lesdites boîtes étant disposées entre les roues dudit essieu ;
- les longerons de chaque demi-châssis reposent sur des boîtes d'essieu de chaque essieu, lesdites boîtes étant disposées à l'extérieur des roues dudit essieu ;
- les bielles présentent une forme d'étrier et logent des suspensions secondaires, lesdites suspensions secondaires permettant un déplacement relatif vertical du bogie par rapport au véhicule ferroviaire sur lequel ledit bogie est monté ;
- les bielles présentent une forme de barreau, les demi-châssis comprenant des platines disposées en saillie selon la direction transversale par rapport aux bielles, lesdites platines supportant des suspensions secondaires, lesdites suspensions secondaires permettant un déplacement relatif vertical du bogie par rapport au véhicule ferroviaire sur lequel ledit bogie est monté ;
- la différence de hauteur entre le plan horizontal dans lequel s'étendent au moins en partie les bielles et le plan horizontal passant par le joint d'articulation est au minimum égale au 1/6 de l'empattement du bogie ;
- l'écartement selon la direction transversale entre les deux bielles est approximativement égal au 1/3 de l'empattement du bogie.

L'invention concerne également un véhicule ferroviaire comprenant au moins un bogie tel que décrit ci-dessus.

D'autres aspects et avantages de l'invention apparaîtront à la lecture de la description qui suit, donnée à titre d'exemple et faite en référence aux dessins annexés, dans lesquels :
- la Fig. 1 est une représentation en perspective d'un bogie de véhicule ferroviaire selon un premier mode de réalisation de l'invention,
- la Fig. 2 est une représentation en perspective d'un bogie selon un autre mode de réalisation de l'invention,
- la Fig. 3 est une représentation en perspective d'un bogie selon un autre mode de réalisation de l'invention.

Dans la description, les termes « vertical » et « horizontal » sont définis par rapport à un bogie monté dans un véhicule ferroviaire. Ainsi, un plan horizontal est sensiblement parallèle au plan dans lequel s'étendent les essieux et le plan vertical est sensiblement parallèle au plan dans lequel s'étendent les roues. Le terme « longitudinal » est défini par rapport à la direction dans laquelle s'étend un véhicule ferroviaire dans un plan horizontal et le terme « transversal » est défini selon une direction sensiblement perpendiculaire à la direction longitudinale dans un plan horizontal.

En référence à la Fig. 1, on décrit un bogie 1 de véhicule ferroviaire (non représenté), par exemple un métro.

Le bogie 1 comprend deux paires de roues 2, les roues 2 de chaque paire étant reliées l'une à l'autre par arbre pour former un essieu 4. Les essieux 4 sont reliés l'un à l'autre par un châssis 6, dit intérieur, comprenant deux demi-châssis 8 solidaires chacun d'un essieu 4. Par châssis intérieur, on entend que le châssis 6 s'étend sensiblement entre les roues 2 selon la direction transversale sans « déborder » de celles-ci.

Chaque demi-châssis 8 comprend deux longerons 10, s'étendant sensiblement longitudinalement, reliés l'un à l'autre par une traverse 12, s'étendant sensiblement transversalement. Chaque longeron 10 repose sur les boîtes d'essieu 14 d'un essieu 4, lesdites boîtes d'essieu 14 étant disposées sensiblement contre les roues 2 de l'essieu 4 entre lesdites roues 2. La traverse 12 s'étend à une hauteur inférieure à celle des longerons 10, comme représenté sur la Fig. 2, ce qui permet de dégager un espace plus important entre les deux essieux 4 du bogie 1.

Les traverses 12 des demi-châssis 8 sont articulées l'une à l'autre par un joint d'articulation 18, ou rotule, de sorte à permettre une rotation d'un demi-châssis 8 par rapport à l'autre autour d'un axe A sensiblement longitudinal, ladite rotation permettant de s'adapter aux gauches subies par le bogie. L'articulation peut être du type à rotule sphérique sèche ou du type articulation caoutchouc sphérique ou cylindrique. Cette rotule bloque les trois translations le long des axes sensiblement longitudinal A, transversal Y et vertical Z des deux demi-châssis l'un par rapport à l'autre.

Les longerons 10 des demi-châssis 8 en regard sont reliés l'un à l'autre par deux bielles 20 de sorte à bloquer les rotations relatives des deux demi-châssis autour des axes sensiblement vertical Z et sensiblement transversal Y passant par le joint d'articulation 18. Les deux demi châssis sont alors maintenus l'un à l'autre de sorte que les essieux restent parallèles et que le bogie 1 ne se replie pas sur lui même sous l'effet de la charge verticale. En revanche les deux demi-châssis peuvent tourner l'un par rapport à l'autre autour de l'axe A sensiblement longitudinal pour accepter les gauches de voie.

Pour ce faire, les points de liaison des deux bielles 20 aux longerons 10 sont positionnés dans un plan horizontal décalé par rapport au plan horizontal passant par le joint d'articulation 18. Selon le mode de réalisation représenté sur les figures, les points de liaison des deux bielles 20 sont positionnés dans un plan horizontal s'étendant au-dessus du plan horizontal passant par le joint d'articulation 18. Selon un autre mode de réalisation, les points de liaison des deux bielles s'étendant dans un plan s'étendant en dessous du plan horizontal passant par le joint d'articulation 18. Les bielles sont également écartées dans la direction transversale l'une de l'autre. La différence de hauteur H entre le plan horizontal des points de liaison des bielles 20 et le plan horizontal passant par le joint d'articulation 18 doit être suffisant pour limiter les efforts subis par ces bielles 20 et par le joint d'articulation 18 sous l'effet de la charge verticale. Cette distance H doit approximativement être au minimum égale à 1/6 de l'empattement du bogie. L'écartement L entre les deux bielles doit être suffisant pour limiter les efforts subis par ces bielles et par le joint d'articulation, sous l'effet des efforts d'inscription en courbe par exemple. L'écartement doit approximativement être égal à 1/3 de l'empattement du bogie pour un bogie circulant sur une voie d'écartement normal, c'est-à-dire présentant un écartement entre les rails de la voie sensiblement égal à 1435 mm.

Les bielles 20 sont liées aux longerons 10, par des articulations 21, principalement autour d'axes sensiblement transversaux, afin de permettre la liberté principale recherchée des deux demi-châssis 8 l'un par rapport à l'autre pour franchir les gauches de voie. Les articulations 21 des bielles peuvent être du type à rotule sphérique sèche ou du type articulation caoutchouc sphérique ou cylindrique.

Dans un premier mode de réalisation de l'invention illustré par la figure 1, les bielles 20 présentent par exemple une forme d'étrier permettant le logement d'une suspension secondaire 22 dans chacune desdites bielles 20. On parle alors de suspension secondaire « intégrée » dans chaque bielle 20, comme représenté dans la figure 1. Dans cet exemple, chaque bielle 20 est composée de deux éléments, un premier élément en forme d'étrier 23 relié par les articulations 21 aux longerons 10, et un deuxième élément 25 qui est disposé sur les deux parties supérieures de l'étrier 23 et qui relie lesdites parties entre elles. La fonction de ce deuxième élément 25 est d'éviter l'écartement de l'étrier sous l'effet des efforts longitudinaux engendrés par la suspension secondaire 22. Les suspensions secondaires 22 permettent un déplacement relatif vertical du bogie 1 par rapport au véhicule ferroviaire sur lequel ledit bogie 1 est monté. La suspension secondaire 22 peut être de type pneumatique ou de type suspension élastomère.

Dans un autre mode de réalisation de l'invention illustré par la figure 3, les bielles 20 sont réalisées sous la forme de barreaux 27 reliant les longerons 10 des demi-châssis 8 entre eux et reliés à ces longerons par les articulations 21. Les demi-châssis 8 comprennent des platines 29 disposées en saillie selon la direction transversale par rapport aux bielles 20, comme représenté sur la figure 3. C'est-à-dire que les platines 29 sont disposées au delà de l'espace séparant les bielles 20. Les platines 29 s'étendent par exemple sensiblement jusqu'au niveau des roues 2. Ces platines 29 reçoivent les suspensions secondaires 22. Bien que le bogie selon ce mode de réalisation soit plus encombrant que celui du premier mode de réalisation, il est plus simple et moins coûteux à réaliser.

Le bogie décrit ci-dessus peut être moteur, c'est-à-dire qu'au moins un des essieux 4 est entraîné en rotation par un moteur 24. Selon le mode de réalisation représenté sur la Fig. 2, seul un essieu est entraîné par un moteur 24, tandis que selon le mode de réalisation représenté sur la Fig. 1 ou 3, les deux essieux 4 du bogie 1 sont entraînés chacun par un moteur 24.

Le moteur 24 est par exemple fixe par rapport au châssis 6 du bogie 1, fixé par exemple à une traverse 12 d'un demi-châssis 8 par un étrier de fixation 26 et s'étend au voisinage de l'essieu 4 qu'il entraîne, sensiblement entre les deux roues 2.

D'autres montages du moteur, à arbre creux ou à « Canon box » sont évidemment envisageables.

Dans le cas d'un moteur puissant et encombrant, les boites d'essieux 14 seront disposées à l'extérieur des roues et les demi-châssis seront écartés dans la direction transversale pour reposer sur ces boites d'essieux.

Dans l'exemple de la figure 1, une suspension primaire 16 qui ne reprend que les débattements verticaux est interposée entre chaque longeron 10 et la boîte d'essieu 14 sur laquelle ledit longeron 10 repose. La suspension primaire 16 est ici réalisée par un ensemble constitué de deux articulations 30 de type caoutchouc cylindrique par exemple, disposées respectivement entre la traverse 12 et chaque boite d'essieu 14, qui matérialisent un axe de rotation transversal de l'essieu 4 par rapport au demi-châssis de bogie 8, et de deux plots caoutchouc 32 par exemple placés respectivement entre le longeron 10 du demi-châssis 8 et chaque boite d'essieu 14. Cette suspension primaire 16 permet un déplacement vertical relatif de l'essieu 4 par rapport au demi-châssis 8, c'est-à-dire que l'essieu 4 est suspendu par rapport au châssis selon une direction sensiblement verticale. La suspension primaire 16 est particulièrement peu encombrante.

Le fait de prévoir un châssis comprenant de simples suspensions primaires ne reprenant que les déplacement verticaux et une articulation entre les deux demi-châssis 8 prenant les prises de gauche, permet de se passer d'une suspension complexe reprenant tous ces déplacements du bogie. On réalise ainsi une économie d'espace permettant de loger plus facilement un ensemble moto-réducteur entre les roues du bogie. La suspension primaire présente notamment l'avantage de permettre une diminution des masses suspendues, surtout dans le cas d'un bogie motorisé.

Le bogie peut également être porteur, c'est-à-dire qu'aucun de ses essieux n'est entraîné en rotation. Dans ce cas, le châssis peut ne pas comporter de suspension primaire, le passage des gauches étant repris par le joint d'articulation 18.

On obtient ainsi un bogie 1 porteur ou moteur avec un châssis 8 articulé intérieur ou extérieur, avec ou sans suspension primaire, qui est peu encombrant et de faible masse.

## Revendications

1. Bogie (1) de véhicule ferroviaire comprenant deux paires de roues (2), les roues (2) d'une paire étant reliées l'une à l'autre par un arbre pour former un essieu (4), lesdits essieux (4) étant reliés l'un à l'autre par un châssis (6) comprenant deux demi-châssis (8), chaque demi-châssis (8) comprenant deux longerons (10) reliés l'un à l'autre par une traverse (12), lesdits longerons (10) reposant sur un desdits essieux (4), les traverses (10) des demi-châssis (8) étant articulées l'une par rapport à l'autre par un moyen d'articulation (18) de sorte à permettre une rotation d'un demi-châssis (8) par rapport à l'autre autour d'un axe (A) sensiblement longitudinal, **caractérisé en ce que** chaque longeron (10) d'un demi-châssis (8) est relié à un longeron (10) de l'autre demi-châssis (8) par une bielle (20) montée de façon articulée autour d'axes sensiblement transversaux sur lesdits longerons (10), ladite bielle (20) s'étendant au moins en partie dans un plan horizontal décalé en hauteur par rapport au plan horizontal passant par le moyen d'articulation (18).

2. Bogie selon la revendication 1, **caractérisé en ce qu'**un moteur (24) est fixé à la traverse (12) d'un demi-châssis (8), ledit moteur (24) s'étendant entre les roues (2) de l'essieu (4) sur lequel repose ledit demi-châssis (8) et entraînant la rotation dudit essieu (4).

3. Bogie selon la revendication 1 ou 2, **caractérisé en ce que** les longerons (10) d'un demi-châssis (8) reposent sur un des essieux (4) par l'intermédiaire d'au moins une suspension primaire (16) permettant un déplacement relatif vertical de l'essieu (4) par rapport au demi-châssis (8) reposant sur ledit essieu (4).

4. Bogie selon l'une des revendications précédentes, **caractérisé en ce que** les longerons (10) de chaque demi-châssis (8) reposent sur des boîtes d'essieu (14) de chaque essieu (4), lesdites boîtes (14) étant disposées entre les roues (2) dudit essieu (4).

5. Bogie selon l'une des revendications 1 à 3, **caractérisé en ce que** les longerons (10) de chaque demi-châssis (8) reposent sur des boîtes d'essieu (14) de chaque essieu (4), lesdites boîtes (14) étant disposées à l'extérieur des roues (2) dudit essieu (4).

6. Bogie selon l'une quelconque des revendications 1 à 5, **caractérisé en ce que** les bielles (20) présentent une forme d'étrier et logent des suspensions secondaires (22), lesdites suspensions secondaires (22) permettant un déplacement relatif vertical du bogie (1) par rapport au véhicule ferroviaire sur lequel ledit bogie (1) est monté.

7. Bogie selon l'une quelconque des revendications 1 à 5, **caractérisé en ce que** les bielles (20) présentent une forme de barreau, les demi-châssis (8) comprenant des platines (29) disposées en saillie selon la direction transversale par rapport aux bielles (20), lesdites platines (29) supportant des suspensions secondaires (22), lesdites suspensions secondaires (22) permettant un déplacement relatif vertical du bogie (1) par rapport au véhicule ferroviaire sur lequel ledit bogie (1) est monté.

8. Bogie selon l'une quelconque des revendications 1 à 7, **caractérisé en ce que** la différence de hauteur (H) entre le plan horizontal dans lequel s'étendent au moins en partie les bielles (20) et le plan horizontal passant par le joint d'articulation (18) est au minimum égale au 1/6 de l'empattement du bogie.

9. Bogie selon l'une quelconque des revendications 1 à 8, **caractérisé en ce que** l'écartement (L) selon la direction transversale entre les deux bielles (20) est approximativement égal au 1/3 de l'empattement du bogie.

10. Véhicule ferroviaire comprenant au moins un bogie selon l'une quelconque des revendications 1 à 9.

## Patentansprüche

1. Drehgestell (1) für ein Eisenbahnfahrzeug, welches aufweist zwei Räderpaare (2), wobei die Räder (2) eines Paars miteinander mittels einer Achse verbunden sind zum Ausbilden eines Radsatzes (4), wobei die Radsätze (4) miteinander mittels eines Chassis (6) verbunden sind, welches zwei Halb-Chassis (8) aufweist, wobei jedes Halb-Chassis (8) zwei Längsträger (10) aufweist, welche miteinander mittels eines Querträgers (12) verbunden sind, wobei die Längsträger (10) sich an einem der Radsätze (4) abstützen, wobei die Querträger (10) der Halb-Chassis (8) mittels eines Gelenkmittels (18) relativ zueinander gelenkig verbunden sind, um eine Rotation eines Halb-Chassis (8) relativ zum anderen um eine im Wesentlichen längsverlaufende Achse (A) zu erlauben, **dadurch gekennzeichnet, dass** jeder Längsträger (10) eines Halb-Chassis (8) mit einem Längsträger (10) des anderen Halb-Chassis (8) durch ein Zwischenglied (20) verbunden ist, welches an den Längsträgern (10) um im Wesentlichen querverlaufende Achsen herum gelenkig angebracht ist, wobei das Zwischenglied (20) sich wenigstens teilweise in einer horizontalen Ebene erstreckt, welche in der Höhe bezüglich einer horizontalen Ebene versetzt ist, welche durch das Gelenkmittel (18) verläuft.

2. Drehgestell gemäß Anspruch 1, **dadurch gekennzeichnet, dass** ein Motor (24) an dem Querträger (12) eines Halb-Chassis (8) fixiert ist, wobei der Motor (24) sich zwischen den Rädern (2) des Radsatzes (4) erstreckt, an welchem sich das Halb-Chassis (8) abstützt, und die Rotation des Radsatzes (4) herbeiführt.

3. Drehgestell gemäß Anspruch 1 oder 2, **dadurch gekennzeichnet, dass** die Längsträger (10) eines Halb-Chassis (8) sich an einem der Radsätze (4) über wenigstens eine Primäraufhängung (16) abstüzten, welche eine vertikale Relativbewegung des Radsatzes (4) bezüglich des Halb-Chassis (8) erlaubt, welches sich an dem Radsatz (4) abstützt.

4. Drehgestell gemäß einem der Ansprüche 1 bis 3, **dadurch gekennzeichnet, dass** die Längsträger (10) von jedem Halb-Chassis (8) sich an Radsatzgehäusen (14) jedes Radsatzes (4) abstützen, wobei die Gehäuse (14) zwischen den Rädern (2) des Radsatzes (4) angeordnet sind.

5. Drehgestell gemäß einem der Ansprüche 1 bis 3, **dadurch gekennzeichnet, dass** die Längsträger (10) von jedem Halb-Chassis (8) sich an Radsatzgehäusen (14) jedes Radsatzes (4) abstützen, wobei die Gehäuse (14) außen an den Rädern (2) des Radsatzes (4) angeordnet sind.

6. Drehgestell gemäß irgendeinem der Ansprüche 1 bis 5, **dadurch gekennzeichnet, dass** die Zwischenglieder (20) eine Steigbügelform aufweisen und Sekundäraufhängungen (22) unterbringen, wobei die Sekundäraufhängungen (22) eine vertikale Relativbewegung des Drehgestells (1) bezüglich des Eisenbahnfahrzeugs erlauben, an welchem das Drehgestell (1) angebracht ist.

7. Drehgestell gemäß irgendeinem der Ansprüche 1 bis 5, **dadurch gekennzeichnet, dass** die Zwischenglieder (20) eine Stabform aufweisen, wobei die Halb-Chassis (8) Plattenteller (29) aufweisen, welche in eine bezüglich der Zwischenglieder (20) querverlaufende Richtung vorstehend angeordnet sind, wobei die Plattenteller (29) Sekundäraufhängungen (22) abstützen, wobei die Sekundäraufhängungen (22) eine vertikale Relativbewegung des Drehgestells (1) bezüglich des Eisenbahnfahrzeugs erlauben, an welchem das Drehgestell (1) angebracht ist.

8. Drehgestell gemäß irgendeinem der Ansprüche 1 bis 7, **dadurch gekennzeichnet, dass** der Höhenunterschied (H) zwischen der horizontalen Ebene, in welcher sich wenigstens teilweise die Zwischenglieder (20) erstrecken, und der horizontalen Ebene, welche durch das Gelenkmittel (18) verläuft, mindestens gleich 1/6 des Radstands des Drehgestells ist.

9. Drehgestell gemäß irgendeinem der Ansprüche 1 bis 8, **dadurch gekennzeichnet, dass** der Abstand (L) in die Querrichtung zwischen den zwei Zwischengliedern (20) annähernd gleich 1/3 des Radstands des Drehgestells ist.

10. Eisenbahnfahrzeug, welches wenigstens ein Drehgestell gemäß irgendeinem der Ansprüche 1 bis 9 aufweist.

## Claims

1. Bogie (1) for a railway vehicle, comprising two pairs of wheels (2), the wheels (2) of one pair being connected to one another by a shaft to form an axle (4), said axles (4) being connected to one another by a chassis (6) comprising two half-chassis (8), each half-chassis (8) having two side members (10) connected to one another by a cross-member (12), said side members (10) resting on one of said axles (4), the cross-members (10) of the half-chassis (8) being articulated relative to one another by an articulation means (18) so as to permit rotation of one half-chassis (8) relative to the other about a substantially longitudinal axis (A), **characterised in that** each side member (10) of a half-chassis (8) is connected to a side member (10) of the other half-chassis (8) by a rod (20) mounted in an articulated manner about substantially transverse axes on said side members (10), said rod (20) extending at least partially in a horizontal plane offset in terms of height relative to the horizontal plane passing through the articulation means (18).

2. Bogie according to claim 1, **characterized in that** a motor (24) is fixed to the cross-member (12) of one half-chassis (8), said motor (24) extending between the wheels (2) of the axle (4) on which said half-chassis (8) rests and driving said axle (4) in rotation.

3. Bogie according to claim 1 or 2, **characterized in that** the side members (10) of one half-chassis (8) rest on one of the axles (4) by way of at least one primary suspension (16) permitting relative vertical displacement of the axle (4) relative to the half-chassis (8) resting on said axle (4).

4. Bogie according to any one of the preceding claims, **characterized in that** the side members (10) of each half-chassis (8) rest on axle boxes (14) of each axle (4), said boxes (14) being arranged between the wheels (2) of said axle (4).

5. Bogie according to any one of claims 1 to 3, **characterized in that** the side members (10) of each half-chassis (8) rest on axle boxes (14) of each axle (4), said boxes (14) being arranged outside the wheels (2) of said axle (4).

6. Bogie according to any one of claims 1 to 5, **characterized in that** the rods (20) have a stirrup shape and accommodate secondary suspensions (22), said secondary suspensions (22) permitting relative vertical displacement of the bogie (1) relative to the railway vehicle on which said bogie (1) is mounted.

7. Bogie according to any one of claims 1 to 5, **characterized in that** the rods (20) have a bar shape, the half-chassis (8) comprising plates (29) arranged to project in the transverse direction relative to the rods (20), said plates (29) supporting secondary suspensions (22), said secondary suspensions (22) permitting relative vertical displacement of the bogie (1) relative to the railway vehicle on which said bogie (1) is mounted.

8. Bogie according to any one of claims 1 to 7, **characterized in that** the difference in height (H) between the horizontal plane in which the rods (20) extend at least partially and the horizontal plane passing through the articulated joint (18) is at least equal to 1/6 of the wheel base of the bogie.

9. Bogie according to any one of claims 1 to 8, **characterized in that** the spacing (L) in the transverse direction between the two rods (20) is approximately equal to 1/3 of the wheel base of the bogie.

10. Railway vehicle comprising at least one bogie according to any one of claims 1 to 9.
